# EUROPÄISCHE PATENTSCHRIFT

(11) **EP 1 826 393 B1**
(45) Veröffentlichungstag und Bekanntmachung des Hinweises auf die Patenterteilung: **26.11.2008**
(21) Anmeldenummer: 07101728.9
(22) Anmeldetag: 05.02.2007
(51) Int. Cl.: F02M 37/22

(54) **Filtersystem für Flüssigkeiten**
Filter system for liquids
Système de filtration pour liquides

(30) Priorität: 22.02.2006 DE 202006002952 U
(43) Veröffentlichungstag der Anmeldung: 29.08.2007
(73) Patentinhaber: MANN+HUMMEL GmbH, 71638 Ludwigsburg (DE)
(72) Erfinder: Amesöder, Dieter, 74321 Bietigheim-Bissingen (DE); Kiedaisch, Steffi, 73037 Göppingen (DE)
(74) Vertreter: Voth, Gerhard

(56) Entgegenhaltungen:
- EP-A2- 1 136 689
- WO-A-02/14680
- WO-A-20/04020816
- DE-A1- 3 135 813
- DE-C1- 3 631 579
- US-A- 5 254 033

## Beschreibung

### Technisches Gebiet

Die Erfindung betrifft ein Flüssigkeitssystem nach dem Oberbegriff des Anspruches 1.

### Stand der Technik

Es ist bekannt, dass Flüssigkeiten, wie z.B. Öl oder Kraftstoff, für Brennkraftmaschinen durch entsprechend ausgestaltete Flüssigkeitsfilter gereinigt werden. Durch die Flüssigkeitsfilter werden Verunreinigungen, wie z. B. Partikel, welche in den Flüssigkeiten enthalten sind zurückgehalten, bevor sie einem Verbraucher, z.B. der Brennkraftmaschine zugeführt werden. Diese Verunreinigungen können z.B. beim Nachfüllen der Flüssigkeiten in einen Tank eingetragen werden oder bei dem Aufbereitungsverfahren der Flüssigkeit in die Flüssigkeit gelangen. Der Flüssigkeitsfilter ist einerseits mit einer Rohleitung mit dem Tank und andererseits mit einer Reinleitung mit dem Verbraucher verbunden. Die Roh- bzw. Reinleitung enthält nach der Herstellung Schmutzpartikel, welche nicht zu dem Verbraucher gelangen dürfen. Die in der Rohleitung enthaltenen Schmutzpartikel werden durch den Flüssigkeitsfilter zurückgehalten. Schmutzpartikel, welche in der Reinleitung enthalten sind, müssen durch ein aufwendiges und teures Reinigungsverfahren aus der Reinleitung entfernt werden, bevor diese mit dem Verbraucher z. B. der Brennkraftmaschine in einem Kraftfahrzeug verbunden wird. Je länger die zu reinigende Reinleitung ist, desto teurer ist die Reinigung. Weiterhin müssen die gereinigten Reinleitungen vor dem Einbau derart gelagert bzw. transportiert werden, dass kein Schmutz in die Leitungen gelangt. Da aufgrund von Platzproblemen bzw. Fahrzeugkonzepten der Flüssigkeitsfilter weit entfernt von dem Verbraucher angeordnet sein kann, kann die Reinleitung sehr lang, z.B. mehrere Meter lang sein. Eine Reinigung dieser Leitung ist extrem teuer.

Aus der DE 36 31 579 C1 ist eine Kraftstoffleitung mit einem Feinfilter bekannt geworden, der mit einem Bypass umgangen werden kann, falls der Filter verstopft ist.

Die WO 2004/020816 A1 zeigt einen zusätzlichen Feinfilter in der Reinleitung einer Kraftstoff-versorgungseinrichtung für eine Brennkraftmaschine. Der zusätzliche Filter soll Kerunreinigungen in Foren von bei der Herstellung aufallenden Spänen oder Curaten ausfiltern.

Aufgabe der Erfindung ist es daher, ein Flüssigkeitssystem zuschaffen, welches die oben genannten Nachteile vermeidet. Diese Aufgabe wird durch Merkmale des Anspruches 1 gelöst.

### Offenbarung der Erfindung

Das erfindungsgemäße Flüssigkeitssystem, ist insbesondere ein Kraftstoffsystem einer Brennkraftmaschine, welches der Reinigung von Flüssigkeiten, wie z. B. Kraftstoff oder Öl, dient, welche vorzugsweise in Fahrzeugen verwendet werden. Das Flüssigkeitssystem weist zumindest eine Rohleitung, einen Flüssigkeitsfilter, eine Reinleitung und einen Leitungsfilter auf. Die Reinleitung ist einerseits mit dem Flüssigkeitsfilter und andererseits mit einem Verbraucher korrespondierend verbunden. Hierbei kann der Verbraucher z. B. die Brennkraftmaschine sein, in welcher Kraftstoff verbrannt wird. In der Reinleitung ist der Leitungsfilter angeordnet, welcher über ein Gehäuse und einen Filtereinsatz verfügt. Das Gehäuse kann bei besonderen Ausgestaltungen durch die Reinleitung selbst oder durch ein gesondertes Bauteil gebildet werden. Bevorzugt wird das Gehäuse durch einen thermoplastischen Kunststoff gebildet, wobei auch aufwendige Geometrien einfach herstellbar sind. Der Filtereinsatz kann z.B. aus einem Siebgewebe bestehen, welches Partikel von z. B. 100 - 400 µm zurückhält. Bei einer anderen Ausgestaltung entspricht die Filterfeinheit des Filtereinsatzes mindestens der Filterfeinheit des Flüssigkeitsfilters bzw. den Reinheitsanforderungen eines nachfolgenden Einspritzsystems. Durch den Leitungsfilter werden Verunreinigungen, welche in der Reinleitung vorhanden sind ausgefiltert und können somit nicht bis zu dem Verbraucher vordringen. Derartige Verunreinigungen können z. B. Späne von der Herstellung der Reinleitung sein oder nachträglich z. B. während des Transports in die Reinleitung eingedrungene Partikel. Hierbei ist eine Anordnung des Leitungsfilters kurz vor dem Verbraucher besonders vorteilhaft, da die in dem langen Stück der Reinleitung vorhandenen Verunreinigungen in dem Filtereinsatz festgehalten werden.

Zumindest der Filtereinsatz ist nach dem Entfernen der Verunreinigungen aus dem Strömungsquerschnitt der Reinleitung entfernbar. Der Zeitpunkt, wann der Filtereinsatz aus dem Strömungsquerschnitt entfernt wird, ist abhängig von der Länge der Reinleitung und dem Volumenstrom, welcher die Reinleitung durchströmt. Nachdem die Reinleitung ausreichend mit der durch den Flüssigkeitsfilter gereinigten Flüssigkeit durchspült wurde und die Verunreinigungen in den Leitungsfilter gespült wurden, wird der Filtereinsatz aus dem Strömungsquerschnitt entfernt. Dies ist vorteilhaft, da somit der Filtereinsatz keinen zusätzlichen Strömungswiderstand in der Reinleitung bildet und die Verunreinigungen gleichzeitig aus dem durchströmten Querschnitt entfernt. Zum Entfernen des Leitungsfilters kann z. B. die Reinleitung oder das Gehäuse geöffnet und nach dem Entfernen des Filtereinsatzes wieder verschlossen werden. Der Zeitpunkt für das Entfernen des Filtereinsatzes kann z. B. vor der Auslieferung eines Kraftfahrzeuges sein, da zu diesem Zeitpunkt die Brennkraftmaschine bereits einige Male in Betrieb genommen wurde und der hierzu benötigte Kraftstoff die Reinleitung ausreichend gespült hat. Den Vorgang der Entfernung des Filtereinsatzes kann dann von der jeweiligen Fachwerkstatt vorgenommen werden. Der nachfolgende Nutzer der Brennkraftmaschine bzw. des Fahrzeugs erhält dann die volle Leistung, da der zusätzliche Strömungswiderstand bereits entfernt ist.

Bei einer Weiterbildung der Erfindung ist der Filtereinsatz axial oder radial bewegbar ausgeführt, wodurch der Filtereinsatz aus dem durchströmten Querschnitt der Reinleitung entfernt werden kann, ohne dass die Reinleitung geöffnet werden muss. Hierbei kann der Filtereinsatz schwenkbar um eine Achse angeordnet sein, wodurch der Filtereinsatz durch eine Drehbewegung um die Achse, welche z.B. parallel oder rechtwinklig zur Durchströmungsrichtung angeordnet ist, aus dem durchströmten Querschnitt geschwenkt wird. Bei einer anderen Ausgestaltung kann der Filtereinsatz durch eine translatorische Bewegung aus dem durchströmten Querschnitt entfernt werden. Hierbei kann der Filtereinsatz in Führungsschienen gehalten sein und quer zur Durchströmungsrichtung aus dem durchströmten Querschnitt geschoben werden. Der Filtereinsatz wird in einen Bereich in dem Gehäuse oder der Reinleitung geschwenkt, welcher nicht durchströmt ist. Da ein Öffnen der Reinleitung bzw. des Gehäuses nicht erforderlich ist, wird verhindert, dass Flüssigkeit austreten oder Schmutz eintreten kann. Diese Ausgestaltung der Erfindung ist besonders vorteilhaft für Leitungen und Gehäuse, welche einem hohen Druck widerstehen müssen und aus Sicherheitsgründen ein Öffnen der Leitung oder des Gehäuses nicht akzeptabel ist.

Bei einer Weiterbildung der Erfindung ist in dem Gehäuse ein Filterrahmen angeordnet, in welchem der Filtereinsatz fixiert ist. Hierbei kann der Filtereinsatz z. B. auf den Filterrahmen aufgeklebt oder mit dem Filterrahmen verschweißt sein, wodurch eine unlösbare dichte Verbindung zwischen dem Filtereinsatz und dem Filterrahmen erzeugt ist. Durch die Verwendung des Filterrahmens erhält der Filtereinsatz eine höhere mechanische Stabilität, welche zur Übertragung der Schwenkbewegung auf den Filtereinsatz vorteilhaft ist. Entsprechend der Ausgestaltung des Filterrahmens kann der Filtereinsatz axial aus dem durchströmten Querschnitt herausgezogen oder in eine dafür vorgesehene Aufnahme eingeschwenkt werden.

Gemäß einer vorteilhaften Ausgestaltung verfügt das Gehäuse über eine Arretierung, in welche der Filterrahmen eingeschwenkt und gehalten wird. Die Arretierung kann z.B. durch einen Stift gebildet werden, welcher in eine Aussparung in dem Filterrahmen eingreift. Hierbei wird ein unbeabsichtigtes Zurückschwenken des Filterrahmens mit dem Filtereinsatz in den durchströmten Querschnitt verhindert.

Bei einer Weiterbildung der Erfindung verfügt die Arretierung über eine Hochlauframpe mit einer Schräge und einem Absatz. Durch die Hochlauframpe wird der Filterrahmen in seiner Schwenkbewegung geführt, bis er hinter der Hochlaufschräge an dem Absatz einschnappt und für die restliche Lebensdauer der Reinleitung in dieser Position verbleibt.

Es ist vorteilhaft, dass das Gehäuse aus mindestens zwei dichtend miteinander verbundenen Gehäusehälften besteht. Die Gehäusehälften können z.B. dichtend miteinander verklebt oder verschweißt sein. Alternativ können die Gehäusehälften auch unter Verwendung einer Dichtung ineinander gesteckt sein. Durch die mehrteilige Ausführung des Gehäuses kann der Filtereinsatz bzw. der Filterrahmen einfach in das Gehäuse eingebracht werden. Die beiden Gehäusehälften können aus einem thermoplastischen Kunststoff besehen, wobei die Gehäusehälften miteinander verschweißbar sind. Hierbei können die Gehäusehälften auf einfache Weise dichtend miteinander verbunden werden.

Erfindungsgemäß verfügt das Gehäuse über einen Schalter, mit welchem der Filtereinsatz aus dem Strömungsquerschnitt der Reinleitung entfernbar ist. Durch einen Druck auf diesen Schalter kann der Filtereinsatz aus dem Strömungsquerschnitt herausgeschwenkt werden. Dies ist besonders vorteilhaft, da für das Entfernen des Filtereinsatzes kein gesondertes Werkzeug erforderlich ist und das Entfernen des Filtereinsatzes innerhalb kürzester Zeit erfolgen kann.

Bei einer vorteilhaften Ausgestaltung ist der Schalter durch einen elastischen Bereich in dem Gehäuse gebildet, wobei der Filterrahmen durch einen Druck auf den Schalter aus dem Strömungsquerschnitt schwenkbar ist. Durch die elastische Ausgestaltung des Schalters ist eine flüssigkeitsdichte Verbindung zwischen dem Schalter und dem Gehäuse möglich. Hierbei kann der Schalter im 2-Komponenten-Spritzguss an das Gehäuse angeformt sein, was einfach und kostengünstig herstellbar ist.

Es ist vorteilhaft, dass der Filterrahmen über eine Dichtlippe verfügt, welche den Filterrahmen gegenüber dem Gehäuse abdichtet. Somit wird einerseits verhindert, dass die Flüssigkeit im eingeschwenkten Anfangszustand den Filtereinsatz umströmt und so Verunreinigungen zu dem Verbraucher gelangen. Andererseits wird gewährleistet, dass die ausgefilterten Verunreinigungen im ausgeschwenkten Zustand auf dem Filtereinsatz verbleiben und nicht in die Reinleitung hineingespült werden.

### Kurze Beschreibung der Zeichnungen

Weitere Einzelheiten der Erfindung werden nachfolgend anhand der Figuren beschrieben. Hierbei zeigt:
- Figur 1: ein schematisch dargestelltes Flüssigkeitssystem,
- Figur 2: einen Leitungsfilter in perspektivischer Darstellung,
- Figur 3: einen Leitungsfilter gemäß Figur 2 in vormontiertem Zustand,
- Figur 4: eine Baugruppe des Leitungsfilters gemäß Figur 3,
- Figur 5: Teile der Baugruppe gemäß Figur 4 in Explosionsdarstellung,
- Figur 6: eine Leitungsfilter mit durchströmten Filtereinsatz im Schnitt,
- Figur 7: den Leitungsfilter gemäß Figur 6 mit ausgeschwenktem Filtereinsatz im Schnitt und
- Figur 8: eine alternative Ausgestaltung des Leitungsfilters gemäß Figur 7.

### Ausführungsform(en) der Erfindung

In Figur 1 ist ein Flüssigkeitssystem schematisch dargestellt. Das Flüssigkeitssystem verfügt über eine Rohleitung 10, welche einerseits mit einem Flüssigkeitsspeicher 11 und andererseits mit einem Flüssigkeitsfilter 12 verbunden ist. Weiterhin ist innerhalb der Rohleitung 10 eine Flüssigkeitspumpe 13 vorgesehen, welche die Flüssigkeit aus dem Flüssigkeitsspeicher 11 zu dem Flüssigkeitsfilter 12 transportiert. Der Flüssigkeitsfilter 12 verfügt über ein Filtermedium 14, mit welchem Verunreinigungen aus der Flüssigkeit abgeschieden werden. An den Flüssigkeitsfilter 12 schließt reinseitig eine Reinleitung 15 an, welche mit einem Verbraucher, insbesondere einer Brennkraftmaschine 16, verbunden ist. Der Verbraucher entnimmt zumindest einen Teil der zugeführten Flüssigkeit. Die nicht verbrauchte Flüssigkeit wird dem Flüssigkeitsspeicher 11 über eine Rückleitung 18 zugeführt. Bei anderen Ausgestaltungen des Flüssigkeitssystems kann die nicht benötigte Flüssigkeit selbstverständlich auch anderen Elementen wie z. B. dem Flüssigkeitsfilter 12 zugeführt werden. In Strömungsrichtung kurz vor der Brennkraftmaschine 16 ist ein Leitungsfilter 17 in der Reinleitung 15 angeordnet, welcher Verunreinigungen, welche in der Reinleitung 15 enthalten sind, ausfiltert. Dieser Leitungsfilter 17 ist nur während der ersten Betriebsminuten der Brennkraftmaschine 16 im durchströmten Querschnitt der Reinleitung 15 angeordnet. Nach diesen ersten Betriebsminuten wird der Leitungsfilter 17 für die restliche Betriebsdauer der Brennkraftmaschine 16, welche auch aus unterbrochenen Betriebszeiten bestehen kann, aus dem Strömungsquerschnitt der Reinleitung 15 entfernt. Somit ist die Brennkraftmaschine 16 über die Reinleitung 15 direkt mit dem Flüssigkeitsfilter 12 verbunden.

In Figur 2 ist der Leitungsfilter 17 in perspektivischer Ansicht dargestellt. Der Leitungsfilter 17 verfügt über ein zweiteiliges Gehäuse 19, welches aus zwei miteinander verschweißten Gehäuseteilen 20 gebildet ist. Jedes Gehäuseteil 20 verfügt über einen Tannenbaumanschluss 21, mit welchem die Gehäuseteile 20 an der Reinleitung 15 gemäß Figur 1 befestigt werden können. Durch die Tannenbaum-Struktur wird die Montage erleichtert, da die schrägen Flächen ein Aufschieben der Leitung erleichtern. Weiterhin wird ein Lösen der Leitung verhindert, da sich die Leitung auf der Tannenbaum-Struktur verkrallt. Eines der Gehäuseteile 20 verfügt über einen Schalter 22, welcher aus einem elastischen Material besteht. Der Schalter 22 ist im 2-Komponentenspritzgussverfahren an das Gehäuseteil 20 angeformt, wobei diese Verbindung flüssigkeitsdicht ist. Durch einen Druck auf den Schalter 22 lässt sich ein innerhalb des Gehäuses 19 angeordneter Filterrahmen mit seinem Filtereinsatz (siehe Figur 5) aus dem durchströmten Querschnitt in einen nicht durchströmten Querschnitt verschieben. Die Durchströmungsrichtung des Leitungsfilters 17 erfolgt in Pfeilrichtung.

In Figur 3 ist der Leitungsfilter gemäß Figur 2 in vormontiertem Zustand, bevor die beiden Gehäuseteile 20 miteinander verschweißt sind, dargestellt. Der Figur 2 entsprechende Bauteile sind mit gleichen Bezugszeichen versehen. An dem rechtsseitigen Gehäuseteil 20 ist der Schalter 22 angeordnet. Weiterhin verfügt dieses Gehäuseteil 20 über eine Aufnahme 23, in welcher ein Filterrahmen 24 eingreift. Der Filterrahmen 24 ist schwenkbar an dem linksseitigen Gehäuseteil 20 fixiert, wobei der Filterrahmen 24 über einen Betätigungssteg 25 verfügt. Der Betätigungssteg 25 ist derart ausgestaltet, dass er im montierten Zustand bis unter den Schalter 22 ragt. Durch einen Fingerdruck auf den Schalter 22 kann der Betätigungssteg 25 berührt und in eine andere Position gedrückt werden.

In Figur 4 ist die linksseitige Baugruppe des Leitungsfilters 17 gemäß Figur 3 im montierten Zustand und in Figur 5 in Explosionsdarstellung dargestellt. Der Figur 3 entsprechende Bauteile sind mit gleichen Bezugszeichen versehen. Das Gehäuseteil 20 verfügt über einen durchströmten Querschnitt 26, welcher von dem Filterrahmen 24 im eingeschwenkten Zustand überdeckt ist. Weiterhin verfügt das Gehäuseteil 20 über einen Stift 27, auf welchen der Filterrahmen 24 aufgesteckt ist, und eine Hochlauframpe 28, mit welcher der Filterrahmen 24 in einer ausgeschwenkten Position gehalten werden kann. Innerhalb des Filterrahmens 24 ist ein Filtereinsatz 29 angeordnet, welcher mit dem Filterrahmen 24 verschweißt ist. Der Filterrahmen 24 bildet einen umlaufenden Schmutzrand 30, in welchem die Verunreinigungen festgehalten werden, wenn der Filterrahmen 24 aus dem durchströmten Querschnitt 26 herausgeschwenkt wird. Die Richtung, in welcher der Filterrahmen 24 aus dem durchströmten Querschnitt 26 herausgeschwenkt wird, ist durch den strichpunktierten Pfeil 31 angegeben. Der Filterrahmen 24 verfügt beidseitig über Dichtlippen 32, welche im eingeschwenkten Zustand eine Abdichtung bewirken, so dass die Flüssigkeit direkt von dem einen Gehäuseteil 20 in das andere Gehäuseteil 20 geleitet wird. Im ausgeschwenkten Zustand bewirken die Dichtlippen 32, dass die auf dem Filtereinsatz 29 abgeschiedenen Verunreinigungen nicht ausgespült werden, sondern für die restliche Zeit in dem Filtereinsatz 29 verbleiben.

In Figur 6 ist eine alternative Ausgestaltung des Leitungsfilters 17' im Schnitt dargestellt. Bei dieser Darstellung ist der Filtereinsatz 29 in eingeschwenkter Position, bei welcher der Filtereinsatz 29 durchströmt wird, dargestellt. Der Figur 2 bis 5 entsprechende Bauteile sind mit gleichen Bezugszeichen versehen. Der Leitungsfilter 17' verfügt über einen alternativ ausgestalteten Schalter 22' zum Schwenken des Filtereinsatzes 29. Der Schalter 22' weist einen Druckstift 33 auf, welcher mit dem Filterrahmen 24 verbunden ist. Der Druckstift 33 verfügt über einen Teller 41 und einen Schaft 42, wobei der Schaft 42 mit dem Filterrahmen 24 verbunden ist. Die Verbindung ist durch einen Nietenkopf 34 hergestellt. Dieser kann z.B. an den Filterrahmen 24 angeformt oder angespritzt sein. Hierbei kann der Nietenkopf 34 elastisch ausgebildet werden um einen Ausgleich zu ermöglichen. Es können jedoch auch andere Verbindungsmittel, wie z.B. Schnapphaken, Schnüre oder Drähte, verwendet werden. Der Druckstift 33 liegt auf einer Elastomerhülse 35 bzw. einem Kunststoffclip auf, wobei die Elastomerhülse 35 bzw. der Kunststoffclip eine obere Auflagefläche 36, eine untere Auflagefläche 37 und einen elastischen Bereich 38 aufweist. Die untere Auflagefläche 37 stützt sich auf einer Krone 39 ab, welche aus mehreren, am Umfang verteilt angeordneten Schnapphaken 40 gebildet wird. Die untere Auflagefläche 37 ist derart ausgebildet, dass sie sicher auf der Krone 39 aufliegt, jedoch durch Druck in das Innere der Krone 39 gleitet. Ohne das Aufbringen von Druck auf den Druckstift 33 beabstandet die Elastomerhülse 35 den Druckstift 33 von der Krone 39, so dass der Filtereinsatz 29 im durchströmten Querschnitt 26 fixiert ist. Der Schaft 42 ist in einer Dichthülse 43 geführt, wobei die Dichthülse 43 in das Gehäuseteil 20 eingeknüpft ist. Die Dichthülse 43 besteht aus einem elastischen Material, insbesondere einem Elastomer. Durch die Dichthülse 43 ist zwischen dem Gehäuseteil 20 und dem Druckstift 33 eine flüssigkeitsdichte Verbindung erzeugt, wobei der Druckstift 33 axial beweglich ist.

Um den Filtereinsatz 29 aus dem durchströmten Querschnitt zu entfernen, wird ein axial wirkender Druck in Pfeilrichtung 44 auf den Druckstift 33 aufgebracht, wodurch dieser nach unten bewegt wird und auf den Filterrahmen 24 drückt. Durch diesen Druck gleitet der Filterrahmen 24 in Pfeilrichtung 31, wodurch der Filtereinsatz 29 aus dem durchströmten Querschnitt entfernt wird.

Dieser gedrückte Zustand ist in Figur 7 dargestellt. Der Figur 6 entsprechende Bauteile sind mit gleichen Bezugszeichen versehen. Durch den Druck auf den Teller 41 des Druckstiftes 33 wird die Elastomerhülse 35 in die Krone 39 hineingedrückt. Hierbei werden die Schnapphaken 40 etwas aufgeweitet, so dass die obere und untere Auflagefläche 36, 37 in die Krone 39 einschnappen kann. Nachdem die Auflageflächen 36, 37 in die Krone 39 eingetreten sind, federn die Schnapphaken 40 wieder zurück und bilden so eine Arretierung für die obere Auflagefläche 36. Somit ist die Elastomerhülse 35 in dieser Position fixiert. Beim Eindrücken des Druckstiftes 33 in die Krone 39 wird außer der elastischen Verformung der Krone 39 auch der elastische Bereich 38 der Elastomerhülse 35 verformt, welcher dann unter Spannung in der Krone 39 fixiert ist.

In der dargestellten Position befindet sich der Filtereinsatz 29 nicht mehr im durchströmten Querschnitt 26, wodurch die in dem Filtereinsatz 29 abgeschiedenen Partikel dauerhaft aus dem Fluidstrom entfernt sind.

Bei einer modifizierten Ausgestaltung wird der Teller 41 ebenfalls in die Krone 39 hineingedrückt und an den Schnapphaken 40 verrastet. Hierbei ist der Durchmesser des Tellers 41 derart ausgelegt, dass die Schnapphaken 40 beim Zurückfedern den Teller 41 in axialer Richtung fixieren. Somit wird ein unkontrolliertes Zurückschwenken des Filtereinsatzes 29 in den durchströmten Querschnitt 26 verhindert.

In Figur 8 ist eine weitere Ausgestaltung des Leitungsfilters gemäß Figur 7 dargestellt. Der Figur 7 entsprechende Bauteile sind mit gleichen Bezugszeichen versehen. Im Unterschied zu Figur 7 verfügt der Leitungsfilter 17' anstelle der Elastomerhülse 35 über einen Kunststoffclip, welcher vor dem Eindrücken des Druckstiftes 33 abgezogen wird. Der Druckstift 33 wird mit seinem Teller 41 in den Schnapphaken 40 der Krone 39 fixiert, ohne dass der Kunststoffclip oder die Elastomerhülse 35 in der Krone 39 verpresst werden. Der Kunststoffclip entspricht in den geometrischen Maßen der nichtkomprimierten Elastomerhülse 35, wobei ein axial durchgehender Schlitz vorgesehen ist, welcher ein Abziehen des Kunststoffclips von dem Druckstift 33 ermöglicht. Der Kunststoffclip besteht aus einem im Wesentlichen steifen Material, insbesondere einem Thermoplast, wie z. B. PP, PA oder PE.

## Patentansprüche

1. Flüssigkeitssystem einer Brennkraftmaschine, insbesondere Kraftstoffsystem, aufweisend zumindest eine Rohleitung (10), einen Flüssigkeitsfilter (12) und eine Reinleitung (15), wobei die Reinleitung (15) einerseits mit dem Flüssigkeitsfilter (12) und andererseits mit einem Verbraucher (16) korrespondierend verbunden ist, wobei die Reinleitung (15) über einen Leitungsfilter (17) mit einem Gehäuse (19) und einem Filtereinsatz (29) verfügt, welcher die in der Reinleitung (15) enthaltenen Verunreinigungen aus der Flüssigkeit ausfiltert, **dadurch gekennzeichnet, dass** das Gehäuse (19) über einen Schalter (22) verfügt, mit welchem der Filtereinsatz (29) aus dem Strömungsquerschnitt der Reinleitung (15) entfernt wird, derart, dass durch einen Druck auf den Schalter der Filtereinsatz aus dem durchströmten Querschnitt in einen nichtdurchströmten Querschnitt verschoben wird.

2. Flüssigkeitssystem nach Anspruch 1, **dadurch gekennzeichnet, dass** der Filtereinsatz (29) schwenkbar ausgeführt ist.

3. Flüssigkeitssystem nach einem der vorangehenden Ansprüche, **dadurch gekennzeichnet, dass** in dem Gehäuse (19) ein Filterrahmen (24) angeordnet ist, wobei der Filtereinsatz (29) in dem Filterrahmen (24) fixiert ist.

4. Flüssigkeitssystem nach Anspruch 3, **dadurch gekennzeichnet, dass** der Filterrahmen (24) schwenkbar in dem Gehäuse (19) angeordnet ist, wobei das Gehäuse (19) über eine Arretierung verfügt, in welcher der Filterrahmen (24) fixierbar ist.

5. Flüssigkeitssystem nach Anspruch 4, **dadurch gekennzeichnet, dass** die Arretierung über eine Hochlauframpe (28) mit einer Schräge und einem Absatz verfügt.

6. Flüssigkeitssystem nach einem der vorangehenden Ansprüche, **dadurch gekennzeichnet dass** das Gehäuse (19) aus mindestens zwei dichtend miteinander verbundenen Gehäusehälften (20) besteht.

7. Flüssigkeitssystem nach Anspruch 3, **dadurch gekennzeichnet, dass** der Schalter (22) durch einen elastischen Bereich in dem Gehäuse (19) gebildet ist, wobei der Filterrahmen (24) durch einen Druck auf den Schalter (22) aus dem Strömungsquerschnitt schwenkbar ist.

8. Flüssigkeitssystem nach einem der Ansprüche 3 bis 5 order 7 **dadurch gekennzeichnet, dass** der Filterrahmen (24) über eine Dichtlippe (32) verfügt, welche den Filterrahmen (24) gegenüber dem Gehäuse (19) abdichtet.

## Claims

1. Liquid supply system of an internal combustion engine, in particular fuel supply system, featuring at least one raw liquid pipe (10), one liquid filter (12) and one clean liquid pipe (15), the clean liquid pipe (15) being, on the one hand, connected correspondingly with the liquid filter (12) and, on the other hand, with a consumer (16), the clean liquid pipe (15) having an in-line filter (17) with a housing (19) and a filter insert (29) which filters the pollutants out of the liquid contained in the clean liquid pipe (15), **characterized in that** the housing (19) has a switch (22) that allows removing the filter insert (29) from the cross section of flow of the clean liquid pipe (15) in such a way that, by pushing the switch, the filter insert is shifted from the cross section that is flowed through to the cross section that is not flowed through.

2. Liquid supply system according to claim 1, **characterized in that** the filter insert (29) is designed pivotably.

3. Liquid supply system according to one of the above claims, **characterized in that** a filter frame (24) is located in the housing (19), the filter insert (29) being fixed in the filter frame (24).

4. Liquid supply system according to claim 3, **characterized in that** the filter frame (24) is located pivotably in the housing (19), the housing (19) having a locking mechanism into which the filter frame (24) can be fixed.

5. Liquid supply system according to claim 4, **characterized in that** the locking mechanism has a run-up ramp (28) with an incline and a protrusion.

6. Liquid supply system according to one of the above claims, **characterized in that** the housing (19) consists of at least two housing parts (20) sealingly connected with each other.

7. Liquid supply system according to claim 3, **characterized in that** the switch (22) is formed by means of an elastic section in the housing (19), the filter frame (24) being capable to be pivoted out of the cross section of flow by pushing the switch (22).

8. Liquid supply system according to one of the claims 3 to 5 or 7, **characterized in that** the filter frame (24) has a sealing lip (32) which seals the filter frame (24) in relation to the housing (19).

## Revendications

1. Système de liquide d'un moteur à combustion interne, notamment système de carburant, présentant au moins un conduit de liquide brute (10), un filtre à liquide (12) et un conduit de liquide pure (15), le conduit de liquide pure (15) étant relié d'une part au filtre à liquide (12) et d'autre part à un consommateur (16) et le conduit de liquide pure (15) disposant d'un filtre de conduit (17) avec un carter (19) et un insert de filtre (29) qui filtre du liquide les impuretés contenues dans le conduit de liquide pure (15), **caractérisé en ce que** le carter (19) comporte un interrupteur (22) avec lequel l'insert de filtre (29) est éloigné de la section de flux du conduit de liquide pure (15) de sorte que, suite à une pression de l'interrupteur, l'insert de filtre sorte de la section traversée par le flux pour entrer dans une section non traversée par le flux.

2. Système de liquide selon la revendication 1, **caractérisé en ce que** l'insert de filtre (29) est réalisé de manière pivotante.

3. Système de liquide selon une des revendications précédentes, **caractérisé en ce qu'**un cadre de filtre (24) est disposé dans le carter (19), l'insert de filtre (29) étant fixé dans le cadre de filtre (24).

4. Système de liquide selon la revendication 3, **caractérisé en ce que** le cadre de filtre (24) est disposé de manière pivotante dans le carter (19), le carter (19) disposant d'un mécanisme de blocage dans lequel le cadre de filtre (24) peut être fixé.

5. Système de liquide selon la revendication 4, **caractérisé en ce que** le mécanisme de blocage dispose d'une rampe de montée (28) avec un biseau et un épaulement.

6. Système de liquide selon une des revendications précédentes, **caractérisé en ce que** le carter (19) se compose d'au moins deux moitiés de carter (20) reliées l'une à l'autre de façon étanche.

7. Système de liquide selon la revendication 3, **caractérisé en ce que** l'interrupteur (22) est formé par une zone élastique dans le carter (19), le cadre de filtre (24) pouvant pivoter hors de la section de flux suite à une pression de l'interrupteur (22).

8. Système de liquide selon une des revendications 3 à 5 ou 7, **caractérisé en ce que** le cadre de filtre (24) dispose d'une lèvre d'étanchéité (32) qui étanche le cadre de filtre (24) par rapport au carter (19).
